# EUROPÄISCHE PATENTSCHRIFT

(11) **EP 1 762 538 B1**
(45) Veröffentlichungstag und Bekanntmachung des Hinweises auf die Patenterteilung: **04.05.2016**
(21) Anmeldenummer: 06018662.4
(22) Anmeldetag: 06.09.2006
(51) Int. Cl.: B67C 3/00, B67C 3/26

(54) **Füllventil mit drucküberwachtem Montageraum**
Filling valve with pressure controlled assembly chamber
Soupape de remplissage pourvue d'un espace d'assemblage contrôlé par pression

(30) Priorität: 12.09.2005 DE 102005043577
(43) Veröffentlichungstag der Anmeldung: 14.03.2007
(73) Patentinhaber: KHS GmbH, 44143 Dortmund (DE)
(72) Erfinder: Clüsserath ,Ludwig, 55543 Bad Kreuznach (DE); Härtel Manfred, 55559 Bretzenheim (DE); Krulitsch, Dieter- Rudolf, 55545 Bad Kreuznach (DE)

(56) Entgegenhaltungen:
- EP-A- 1 323 667
- DE-A- 4 308 833
- DE-U-202005 014 423
- FR-A- 2 851 764
- US-A- 5 878 992

## Beschreibung

Die Erfindung betrifft ein Füllventil nach dem Anspruch 1. Verfahren zum Betrieb eines derartigen Füllventils sind in den Ansprüchen 6 und 7 angegeben. Vorteilhafte Weiterbildungen sind in den Unteransprüchen angegeben.

Füllventile zur Abfüllung flüssiger Füllgüter oder Getränke wie beispielsweise Bier, Limonaden, Mineral- oder Fruchtsäfte sind bekannt. Diese Füllventile sind beispielsweise am Umfang rotierender Füllmaschinen angeordnet und weisen eine oberhalb des zu füllenden Behälters angeordnete Füllöffnung zur Abgabe des Füllgutes auf. Dabei sind diese Füllöffnungen in der Mehrzahl der Fälle kreisförmig ausgebildet und weisen eine beispielsweise kegelförmig ausgebildete Ventilausbildung auf, wobei der bewegliche Teil dieser Ventilausbildung von einem sogenannten Ventilstößel gebildet wird.

gei gebräuchlichen Ventilausgestaltungen ist oberhalb der eigentlichen Ventil oder Verschlussstelle eine Ventilkammer gebildet, in welcher sich ein gewisses flüssigkeitsvolumen befindet. Nach oben wird diese Kammer durch eine bewegliche Membrand abgeschlossen. Sowohl Ventilkammer als auch Membrandichtung werden von dem Ventilstößel durchdrungen, wobei sich dieser ausgehend von der Ventilstelle senkrecht nach oben erstreckt. Am oberen Ende des Ventilstößels sind üblicherweise Feder- und Betätigungsausgestaltungen vorgesehen, welche es in Verbindung mit weiteren Elementen, beispielsweise Steuerungselementen, gestatten, das Füllventil gesteuert zu öffnen oder zu schließen. Um einen Kontakt zwischen Füllgut und diesen Betätigungselementen zu vermeiden sind diese Elemente, wie bereits dargestellt, oberhalb der Ventilkammer angeordnet und durch die Membrandichtung von dieser getrennt. Bei bekannten Ausgestaltungen von Füllventilen handelt es sich bei dem Raum oberhalb der Membrandichtung um einen nicht sterilen Raum, welcher mit der freien Umgebung in Verbindung steht und somit auch für Bakterien und schädliche Keime zugänglich ist In diesem Zusammenhang ist es von besonderer Bedeutung, dass die Membrandichtungen bis zu 600 Betätigungen pro Stunde ausführen, wodurch diese hoch belastet werden. Weitere Belastungen treten u.a. auch durch Wärme und/oder aggressive Stoffe bei der Reinigung der Füllgutwege auf. Aufgrund dieser hohen Belastungen der Membrandichtungen kann es trotz aller Maßnahmen zur vorbeugenden Instandhaltung dazu kommen, dass eine Membrandichtung vorzeitig undicht wird und somit eine Verbindung zwischen dem Montageraum der Betätigungselemente und der Ventilkammer freigibt, wodurch es zu Verschmutzungen des Füllgutes kommen kann. Dieses ist in der Praxis unerwünscht Vorschläge zur Lösung dieses Problems sind bislang nicht bekannt geworden.

Ein dem Stand der Technik und dem Oberbegriff des Anspruchs 1 entsprechendes, somit ebenfalls keine Lösung für dieses Problem aufweisendes Füllventil wurde durch die US 5,878,992 vorgestellt. Diese Schrift zeigt eine übliche Ventilanordnung bei welcher ein Montageraum durch eine Membran von der Ventilkammer getrennt ist. Dabei wird der Montageraum durch eine pneumatische Kolben-Zylinder-Anordnung gebildet, welche das Flüssigkeitsventil bewegt. Jedoch offenbart die US 5,878,992 keine Lösung, welche eine Undichtigkeit der Membran, durch welche verschmutze Luft aus dem Montageraum in die Ventilkammer gelangen könnte, sicher und zuverlässig angezeigt wird.

Aufgabe und Ziel der vorliegenden Erfindung ist es eine Ventilausgestaltung aufzuzeigen, welche den beschriebenen Nachteil sicher vermeidet. Dazu sieht die vorliegende Erfindung uzw. vor, den Montageraum der Betätlgungselemente als Steril- oder Reinraum auszubilden, diesen mit Überdruck zu beaufschlagen und diesen Überdruck zu überwachen.

Im Nachfolgenden wird die Erfindung anhand eines Ausführungsbeispieles näher erläutert.

Im Einzelnen zeigen die
- Figur 1: in einer vereinfachten Schnittdarstellung ein erfindungsgemäßes füllventil, wobei dieses keine Leckage aufweist und die
- Figur 2: ein Füllventil, welches eine Leckage aufweist.

In den Figuren ist schematisch ein erfindungsgemäßes füllventil 1 dargestellt.

Wie in der Figur 1 dargestellt, befindet sich oberhalb der Membrandichtung 2 der Montageraum 3 in welchem beispielsweise Federn oder sonstige Elemente zur Betätigung des Ventilstößels 4 angeordnet sind. Erfindungsgemäß ist der Montageraum 3 als hermetisch dichter, gegenüber der Umwelt geschlossener Raum ausgebildet, Dazu kann beispielsweise eine weitere Membran 6 vorgesehen sein, welche den Montageraum 3 an seinem oberen Ende abschließt und eventuell zusätzlich eine abgedichtete Durchführung für den Ventilstößel 4 beinhaltet.

Durch diese Vorgehensweise wird erreicht, dass eine in der Membrandichtung 2 austretende Undichtigkeit nicht zwangsläufig dazu führt, dass in der freien Umgebung vorhandene Stoffe in das Follgut gelangen und dieses eventuell verderben.

In einer weiteren Ausgestaltung der vorliegenden Erfindung ist vorgesehen, den Montageraum 3 mit einem vom Umgebungsdruck abweichendem Druck zu beaufschlagen. Bei diesem Druck kann es sich sowohl um einen Überdruck, als auch um einen unterdruck handeln.

Durch die Verwendung eines Überdruckes kann beispielsweise das Eindringen von Fremdstoffen aus der Umgebung in dem Montageraum 3 sicher vermieden werden. Bei der Verwendung von Unterdruck ist beispielsweise vorgesehen, das Füllventil im Falle eines Druckausgleiches mit der Umgebung außer Funktion zu setzen.

Von besonderem Vorteil ist es weiterhin, den im Montageraum 3 herrschenden Druck durch geeignete Mittel zu überwachen und den Füllprozess beim Ermitteln einer Druckabweichung zu beeinflussen oder zu beenden. Beispielsweise kann diese Drucküberwachung, wie in den Figuren dargestellt, anhand eines Anzeige-Kolbens 5 erfolgen. Dabei wird der im Montageraum 3 eines jeden Füllventils 1 herrschende Druck durch die Stellung des Anzeige-Kolbens 5 angezeigt und beispielsweise durch einen Näherungsschalter 7 erfasst. Befindet sich der Anzeige-Kolben 5 wie gezeigt im Zustand der Druckbeaufschlagung in einer ausgefahrenen, erhobenen Position, so wird eine optische Funtionskontrolle ermöglicht, da Anzeige-Kolben 5, welche diese Position auch im drucklosen Zustand innehaben nicht ordnungsgemäß funktionieren. Die Näherungsschalter 7 können separat je Füllventil 1 oder aber auch für alle Füllventile gemeinsam vorgesehen sein. Die Überwachung des in den Montageräumen herrschenden Druckes kann auch anhand anderer mechanischer, elektronischer oder aber auch elektromechanischer Komponenten erfolgen. Dabei kann es sich beispielsweise um Dehnungsmeßstreifen, Druckmessdosen oder ähnliche Mittel handeln. Erfindungsgemäß ist vorgesehen, den an jedem Füllventil 1 separat gebildeten Montageraum 3 lediglich in bestimmten Zeitintervallen, beispielweise zu den Reinigungszyklen mit Druck zu beaufschlagen. Von besonderem Vorteil ist es weiterhin, den Montageraum 3 regelmäßig zu sterilisieren und diesen mit einem sterilen und/oder inerten Gas zu beaufschlagen. Die besonderen Vorteile liegen darin, dass es bei einer derartigen Vorgestaltung möglich ist, die Füllmaschine auch nach dem Auftreten bzw. dem Erkennen einer Undichtigkeit in der oder den Membranen 2, 4 zumindest bis zur nächsten planmäßigen Produktionsunterbrechung weiter zu betreiben, da aus dem regelmäßig sterilsiertem Montageraum 3 keine schädlichen Stoffe in das Füllgut gelangen können.

## Patentansprüche

1. Füllventil zur Abfüllung flüssiger Füllgüter wie Wasser, Milch in Flaschen oder dergleichen Behälter mit einem stößelbetätigten Flüssigkeitsventil, wobei der Stößel (4) des stößelbetätigten Flüssigkeitsventils mit dem Füllgut in Kontakt steht, und mit einem Montageraum (3), in welchen Betätigungselemente und/oder Federn oder sonstige Elemente des Ventilstößels (4) durch eine Dichtung (2) vom Füllgut getrennt untergebracht sind, **dadurch gekennzeichnet, dass** der Montageraum (3) der Betätigungs- oder sonstigen Elemente als hermetisch dichter, gegenüber der Umwelt geschlossene Raum ausgebildet ist, wobei der Montageraum (3) mit einem Überdruck oder Unterdruck beaufschlagbar ist und Mittel (5) umfasst, mit welchen der Druck im Montageraum (3) überwacht wird.

2. Füllventil nach Anspruch 1, **dadurch gekennzeichnet, dass** die Mittel zur Überwachung des Drucks ein Anzeigekolben (5) ist.

3. Füllventil nach einem der vorhergehenden Ansprüche, **dadurch gekennzeichnet, dass** der Montageraum (3) als Sterilraum ausgebildet ist.

4. Füllventil nach einem der vorhergehenden Ansprüche, **dadurch gekennzeichnet, dass** der Montageraum (3) mit einer Sonderathmosphäre beaufschlagt ist.

5. Füllventil nach Anspruch 4, **dadurch gekennzeichnet, dass** es sich bei der Sonderathmosphäre um ein steriles und/oder inertes Gas handelt.

6. Verfahren zum Betrieb eines Füllventils nach den vorhergehenden Ansprüchen, **dadurch gekennzeichnet, dass** der Montageraum (3) lediglich intervallweise mit der Quelle eines druckbeaufschlagten Gases verbunden Wird.

7. Verfahren nach dem Oberbegriff des Anspruches 6, **dadurch gekennzeichnet, dass** der Montageraum (3) sterilisiert wird.

## Claims

1. Filling valve for filling liquid goods such as water or milk into bottles or the like, comprising a piston-actuated liquid valve, wherein a piston means of the piston-actuated liquid valve is in contact with the filling product, and with an assembling area (3) in which actuating elements and/or springs or other elements of the valve piston are located, and separated by sealing means from the filling goods, **characterised in that** the assembling area (3) of the actuating elements or other elements is formed as a closed hermetically sealed area against the surrounding environment, wherein the assembling area (3) can be subjected to an overpressure or underpressure, and comprises means with which the pressure in the assembling area (3) is monitored.

2. Filling valve according to claim 1, **characterised in that** the means for monitoring the pressure is a piston indicator (5).

3. Filling valve according to any one of the preceding claims, **characterised in that** the assembling area (3) is formed as a sterile area.

4. Filling valve according to any one of the preceding claims, **characterised in that** the assembling area (3) is subjected to a special atmosphere.

5. Filling valve according to claim 4, **characterised in that** the special atmosphere involves a sterile and/or inert gas.

6. Method for operating a filling valve according to any one of the preceding claims, **characterised in that** the assembling area (3) is only connected at intervals with the source of a pressure-imposed gas.

7. Method according to the preamble of claim 6, **characterised in that** the assembling area (3) is sterilised.

## Revendications

1. Soupape de remplissage pour le remplissage de produits de remplissage liquides tels que de l'eau, du lait en bouteilles ou récipients similaires avec une soupape de liquide actionné par poussoir, le poussoir (4) de la soupape de liquide actionné par poussoir étant en contact avec le produit de remplissage et avec un espace de montage (3), dans lequel des éléments d'actionnement et/ou des ressorts ou autres éléments du poussoir de soupape (4) sont logés séparés par une garniture (2) du produit de remplissage, **caractérisé en ce que** l'espace de montage (3) des éléments d'actionnement ou autres est réalisé comme un espace fermé par rapport à l'environnement, étanche hermétiquement, l'espace de montage (3) pouvant être alimenté en une surpression ou une dépression et comportant des moyens (5), avec lesquels la pression est surveillée dans l'espace de montage (3).

2. Soupape de remplissage selon la revendication 1, **caractérisée en ce que** les moyens pour la surveillance de la pression sont constitués par un piston d'affichage (5).

3. Soupape de remplissage selon l'une quelconque des revendications précédentes, **caractérisée en ce que** l'espace de montage (3) est réalisé comme un espace stérile.

4. Soupape de remplissage selon l'une quelconque des revendications précédentes, **caractérisée en ce que** l'espace de montage (3) est alimenté en une atmosphère spéciale.

5. Soupape de remplissage selon la revendication 4, **caractérisée en ce qu'**il s'agit pour l'atmosphère spéciale d'un gaz stérile et/ou inerte.

6. Procédé de fonctionnement d'une soupape de remplissage selon les revendications précédentes, **caractérisé en ce que** l'espace de montage (3) est relié juste à intervalles à la source d'un gaz sous pression.

7. Procédé selon le préambule de la revendication 6, **caractérisé en ce que** l'espace de montage (3) est stérilisé.
